# EUROPÄISCHE PATENTSCHRIFT

(11) **EP 0 895 643 B1**
(45) Veröffentlichungstag und Bekanntmachung des Hinweises auf die Patenterteilung: **15.09.1999**
(21) Anmeldenummer: 97923755.9
(22) Anmeldetag: 22.04.1997
(51) Int. Cl.: H01H 33/70

(54) **UNTERBRECHEREINHEIT EINES HOCHSPANNUNGS-LEISTUNGSSCHALTERS**
INTERRUPTER UNIT OF A HIGH-VOLTAGE POWER CIRCUIT BREAKER
ENSEMBLE INTERRUPTEUR D'UN SECTIONNEUR DE PUISSANCE HAUTE TENSION

(30) Priorität: 22.04.1996 DE 29607660 U
(43) Veröffentlichungstag der Anmeldung: 10.02.1999
(73) Patentinhaber: SIEMENS AKTIENGESELLSCHAFT, 80333 München (DE)
(72) Erfinder: LEHMANN, Volker, D-14929 Treuenbrietzen (DE); GERICKE, Joachim, D-13629 Berlin (DE)
(86) Internationale Anmeldenummer: DE9700824
(87) Internationale Veröffentlichungsnummer: WO9740507

(56) Entgegenhaltungen:
- DE-C- 3 822 410
- FR-A- 2 491 675

## Beschreibung

Die Erfindung bezieht sich auf eine Unterbrechereinheit eines Hochspannungs-Leistungsschalters mit wenigstens zwei Lichtbogenkontaktstücken und einer hohlzylindrischen Isolierstoffdüse, die der Beblasung eines gegebenenfalls zwischen den Lichtbogenkontaktstücken brennenden Lichtbogens dient und die an einem zylindrischem Bauteil der Unterbrechereinheit befestigt ist.

Eine derartige Unterbrechereinheit ist beispielsweise aus der FR 2 491 675 A1 bekannt. Gemäß der dortigen Konstruktion ist ein Isolierstoffdüsenkörper in einem metallischen zylindrischen Bauteil der Unterbrechereinheit gehalten.

Unter dem Einfluß der heißen Schaltgase ist es möglich, daß ein solcher Isolierstoffdüsenkörper sich, sei es durch den Einfluß der hohen Temperaturen oder durch den hohen Gasdruck, verformt und sich letztlich aus der Fassung löst. Die Funktion des Leistungsschalters ist dann nicht mehr sichergestellt, da ohne ein ordnungsgemäßes Funktionieren der Düse keine Beblasung eines Lichtbogens mehr stattfindet und somit eine Löschung des Lichtbogens nicht sicher gewährleistet ist.

Der vorliegenden Erfindung liegt daher die Aufgabe zugrunde, eine Unterbrechereinheit der eingangs genannten Art so zu gestalten, daß mit möglichst einfachen Mitteln die Isolierstoffdüse zuverlässig befestigt ist.
Die Aufgabe wird erfindungsgemäß dadurch gelost, daß die Isolierstoffdüse ein mit dem zylindrischen Bauteil verschraubtes Innen- oder Außengewinde aufweist und daß ein an der Unterbrechereinheit befestigbarer Stutzen vorgesehen ist, der die Düse an ihrer dem Gewinde gegenüberliegenden Mantelfläche stützt und der zur Sicherung der Isolierstoffdüse gegen Verdrehen auf seiner der Isolierstoffdüse zugewandten Seite eine Rändelung aufweist.

Der erfindungsgemäße Stutzen erfüllt somit zwei Aufgaben. Einerseits stützt er die Isolierstoffdüse auf der dem Gewinde gegenüberliegenden Seite, so daß die Isolierstoffdüse auch durch hohe mechanische und thermische Belastungen nicht aus dem Gewinde herausgezogen werden kann. Andererseits verhindert der Stutzen durch seine Rändelung auf seiner der Isolierstoffdüse zugewandten Seite eine Verdrehung der Isolierstoffdüse, und somit ein Herausdrehen der Düse aus dem Gewinde.

Die Konstruktion kann einerseits so gestaltet werden, daß die Isolierstoffdüse ein Innengewinde aufweist, das auf ein Bauteil der Unterbrechereinheit aufgeschraubt ist und daß der Stutzen außen auf die Isolierstoffdüse aufgeschoben ist. Der Stutzen weist dann auf seiner Innenseite eine Rändelung auf. Eine andere Ausgestaltung der Erfindung sieht vor, daß die Isolierstoffdüse an ihrer äußeren Mantelfläche ein Außengewinde aufweist, das in ein zylindrisches Bauteil der Unterbrechereinheit eingeschraubt ist und daß der Stutzen in die Isolierstoffdüse eingeschoben ist. Der Stutzen weist dann auf seiner äußeren Mantelfläche eine Rändelung auf.
In beiden Fällen sind die Maße des Stutzens und der Isolierstoffdüse derart aufeinander abgestimmt, daß die Rändelung sich bei dem axialen Aufschieben oder Einschieben auf bzw. in die Isolierstoffdüse in das Material der Düse eindrückt.

Der Stutzen ist dann mit der Unterbrechereinheit verbunden und nicht verdrehbar.

Eine vorteilhafte Ausgestaltung der Erfindung sieht vor, daß der Stutzen mit einem Flansch verbunden ist, der mit dem zylindrischen Bauteil der Unterbrechereinheit verdrehfest verbunden ist.

Dieser Flansch kann beispielsweise mittels an seinem Umfang verteilter Schrauben mit dem zylindrischen Bauteil der Unterbrechereinheit verbunden sein.

Das zylindrische Bauteil der Unterbrechereinheit kann beispielsweise durch einen Boden eines Kompressions- oder Heizgasraums gebildet sein.

Die Erfindung wird nachfolgend anhand eines Ausführungsbeispiels in einer Zeichnung gezeigt und anschließend erläutert.

Dabei zeigt
- Figur 1: schematisch einen Längsschnitt durch eine Unterbrechereinheit,
- Figur 2: eine Seitenansicht des Stutzens mit dem Flansch.

Die Unterbrechereinheit weist zwei Lichtbogenkontaktstücke 1, 2 auf, die einander koaxial gegenüberstehen sowie zwei Dauerstromkontaktstücke 12, 13, die jeweils eines der Lichtbogenkontaktstücke konzentrisch umgeben. Das erste Lichtbogenkontaktstück 1 ist als Tulpenkontakt ausgebildet und wird im Zuge einer Ausschaltbewegung in Richtung des Pfeiles 14 angetrieben.

Während der Ausschaltbewegung brennt zwischen den Lichtbogenkontaktstücken 1, 2 ein Lichtbogen 4 und heizt in seinem Einflußbereich das dort befindliche Löschgas, beispielsweise SF₆ auf. Dieses Löschgas fließt zumindest teilweise durch den Kanal 15 in den Heizgasraum 16, wo es zunächst gespeichert wird und von wo es zum Lichtbogen zurückfließt, sobald dort der Löschgasdruck absinkt. Dies ist normalerweise bei einem Stromnulldurchgang des zu schaltenden Stromes der Fall.

Das zurückströmende Löschgas bebläst dann den Lichtbogen 4 und unterstützt die Löschung bzw. die dielektrische Wiederverfestigung der Schaltstrecke zwischen den Lichtbogenkontaktstücken 1, 2.

Um die Strömung des zum Lichtbogen zurückströmenden Löschgases bezüglich Stärke und Richtung kontrollieren zu können, ist eine Isoliergasdüse 3 vorgesehen, die den Lichtbogen umgibt. Die Isolierstoffdüse 3 wird mit dem antreibbaren ersten Kontaktstück 1 beim Ausschaltvorgang in Richtung des Pfeiles 14 sehr stark beschleunigt.

Aus diesem Grund und wegen der hohen im Bereich der Isolierstoffdüse herrschenden Temperaturen und Gasdrucke muß die Isolierstoffdüse besonders stabil und sicher an einem mit dem Antrieb des Schalters verbundenen Bauteil, beispielsweise dem zylindrischen Flansch 5 befestigt sein.

Die Isolierstoffdüse 3 ist in den Flansch 5 eingeschraubt und weist hierzu ein Außengewinde auf, das in ein Innengewinde des Flansches 5 eingreift.

Von der Antriebsseite der Unterbrechereinheit her ist der Stutzen 7 in die Isolierstoffdüse hineingeschoben und stützt die Isolierstoffdüse gegen radiale Verformung von innen. Der Stutzen 7 ist mit einem Flansch 11 verbunden, der den Düsenkörper radial überdeckt und mit dem Flansch 5 mittels Schrauben 17 verbunden ist. Hierdurch ist sichergestellt, daß der Stutzen 7 nicht verdrehbar ist.

Der Stutzen 7 weist an seiner äußeren Mantelfläche eine Rändelung 10 auf, die in den Düsenkörper 3 eingepreßt ist und somit eine Verdrehung des Düsenkörpers 3 in dem Gewinde 6 verhindert. Der Stutzen 7 und der Flansch 11 bestehen vorteilhaft aus einem Metall, beispielsweise Aluminium.

Die Unterbrechereinheit ist von einem Isolierstoffgehäuse 18 gasdicht eingeschlossen.

## Patentansprüche

1. Unterbrechereinheit eines Hochspannungs-Leistungsschalters mit wenigstens zwei Lichtbogenkontaktstücken (1, 2) und einer hohlzylindrischen Isolierstoffdüse (3), die der Beblasung eines gegebenenfalls zwischen den Lichtbogenkontaktstücken (1, 2) brennenden Lichtbogens (4) dient und die an einem zylindrischem Bauteil (5) der Unterbrechereinheit befestigt ist, **dadurch gekennzeichnet,** daß die Isolierstoffdüse (3) ein mit dem zylindrischen Bauteil (5) verschraubtes Innen- oder Außengewinde (6) aufweist und daß ein an der Unterbrechereinheit befestigbarer Stutzen (7) vorgesehen ist, der die Düse an ihrer dem Gewinde (6) gegenüberliegenden Mantelfläche (8) stützt und der zur Sicherung der Isolierstoffdüse gegen Verdrehen auf seiner der Isolierstoffdüse zugewandten Seite (9) eine Rändelung (10) aufweist.

2. Unterbrechereinheit nach Anspruch 1, **dadurch gekennzeichnet,** daß der Stutzen (7) mit einem Flansch (11) verbunden ist, der mit dem zylindrischen Bauteil (5) der Unterbrechereinheit fest verbunden ist.

## Claims

1. Interrupter unit of a high-voltage circuit-breaker having at least two arcing contact pieces (1, 2) and a hollow-cylindrical insulating nozzle (3) which is used for the blow-out of an arc (4), which may be burning between the arcing contact pieces (1, 2), and is fastened to a cylindrical component (5) of the interrupter unit, characterised in that the insulating nozzle (3) has an internal or external thread (6) which is screwed to the cylindrical component (5), and in that there is provided a connecting sleeve (7) which can be fastened to the interrupter unit and supports the nozzle on its lateral surface (8) which is opposite the thread (6) and, in order to secure the insulating nozzle against rotation, has a knurl (10) on its side (9) which faces the insulating nozzle.

2. Interrupter unit according to claim 1, characterised in that the connecting sleeve (7) is connected to a flange (11), which is securely connected to the cylindrical component (5) of the interrupter unit.

## Revendications

1. Ensemble interrupteur d'un sectionneur de puissance à haute tension, comportant au moins deux plots (1, 2) de contact d'arc et une buse (3) cylindrique creuse en matière isolante, qui sert à souffler un arc (4) électrique jaillissant éventuellement entre les plots (1, 2) de contact d'arc et qui est fixé sur un élément (5) cylindrique de l'ensemble interrupteur,
**caractérisé** en ce que la buse (3) en matière isolante comporte un filetage (6) ou un taraudage vissé sur l'élément (5) cylindrique, et en ce qu'il est prévu un embout (7) qui peut être fixé sur l'ensemble interrupteur, qui soutient la buse sur sa face (8) latérale opposée au filetage (6) et qui comporte, sur son côté (9) tourné vers la buse en matière isolante, un moletage (10) pour empêcher la buse en matière isolante de tourner.

2. Ensemble interrupteur suivant la revendication 1,
**caractérisé** en ce que l'embout (7) est relié à une bride (11) qui est rigidement reliée à l'élément (5) cylindrique de l'ensemble interrupteur.
